# FASCICULE DE BREVET EUROPEEN

(11) **EP 0 025 492 B1**
(45) Date de publication et mention de la délivrance du brevet: **16.05.1984**
(21) Numéro de dépôt: 80104356.3
(22) Date de dépôt: 24.07.1980
(51) Int. Cl.: B41J 3/04

(54) **Imprimante à projection d'encre comportant un dispositif de commande d'inclinaison d'image**
Tintenstrahlschreiber mit Steuerungsvorrichtung der Bildneigung
Ink jet printer comprising a picture-slant control device

(30) Priorité: 17.09.1979 US 75911
(43) Date de publication de la demande: 25.03.1981
(73) Titulaire: International Business Machines Corporation, Armonk, N.Y. 10504 (US)
(72) Inventeur: Fathergill, Rex Doyle, Frankfort Kentucky 40601 (US); Wittwer, Alvin Leroy, Paris Kentucky 40361 (US)
(74) Mandataire: Vekemans, André

## Description

### Domaine technique

La présente invention concerne les imprimantes à projection d'encre et, plus particulièrement, les imprimantes du type à projection d'encre continue qui utilisent un dispositif pour commander l'inclinaison des images imprimées (caractères, symboles, configurations, etc...).

### Etat de la technique antérieure

L'imprimante IBM 6640, qui comporte une unique buse d'éjection d'encre, est une imprimante du type à projection d'encre continue et à commande de la charge appliquée aux gouttes d'encre. Dans ce type d'imprimante, la déviation verticale de celles des gouttes d'encre auxquelles une charge a préalablement été impartie s'effectue en agissant sur la grandeur de ladite charge celle-ci déterminant l'importance de la déviation dont fera l'objet la goutte d'encre lorsqu'elle passera entre une paire d'électrodes de déviation. En revanche, la déviation horizontale est obtenue grâce au déplacement du chariot, sur lequel sont montés la buse d'éjection d'encre, l'électrode de charge, qui permet d'appliquer aux gouttes d'encre une charge qui est fonction des images à imprimer, et les électrodes de déviation.

Dans l'imprimante IBM 6640, la formation des images s'effectue en imprimant des colonnes de gouttes d'encre, par exemple depuis la position d'impression la plus basse jusqu'à la position d'impression la plus haute. Les gouttes d'encre qui ne sont pas utilisées aux fins de l'impression ne reçoivent aucune charge ou reçoivent une charge minime et sont dirigées vers une gouttière afin d'être ramenées au système de circulation d'encre. Pendant l'impression d'une colonne de goutte d'encre, le chariot se déplace de la gauche vers la droite, si bien que la colonne imprimée est inclinée dans le sens dans lequel se déplace le chariot. Dans l'imprimante IBM 6640 cette inclinaison est d'environ 0,106 mm pour une distance verticale de 4,24 mm, soit 1,43°. Dans ladite imprimante, on supprime cette inclinaison en inclinant les plaques de déviation de 1,43° dans le sens opposé.

Il est évident que dans le cas d'une impression effectuée de droite à gauche, sans correction d'obliquité, l'inclinaison des caractères imprimés semblerait être le double de la valeur ci-dessus, les électrodes de déviation étant inclinées dans le mauvais sens.

On a également cherché à résoudre ce problème en tenant compte du fait que la charge impartie à une goutte d'encre est approximativement proportionnelle à l'importance de la déviation qu'elle subit. De ce fait, l'utilisation d'un second ensemble d'électrodes de déviation entre lesquelles existe un champ électrique orienté horizontalement permet d'obtenir une inclinaison des colonnes. Un tel procédé est décrit dans le brevet US-A-3 938 163. La déviation horizontale requise n'est alors que d'environ 2,5%, la distance entre le centre des électrodes de déviation et la page imprimée étant environ deux fois plus longue et ces électrodes peuvent être beaucoup plus rapprochées étant donné que la déviation entre celles-ci est très faible. Par exemple, pour un espacement de 0.762 mm, une longueur de 0,254 mm et une alimentation de 125 volts peuvent suffire dans le cas d'une imprimante telle que l'IBM 6640, permettant ainsi de commuter électroniquement la tension de déviation horizontale pendant le retour du chariot. Toutefois, le fait d'ajouter 0,254 mm à la distance séparant la buse de la feuille de papier rend plus difficile encore le problème de combinaison et de dispersion des gouttes d'encre.

Un procédé permettant de faire varier l'inclinaison des colonnes de gouttes d'encre au moyen d'une distorsion du champ électrique est décrit dans l'article intitulé: "Printing Italics Using a Standard Font" IBM Technical Dis- closure Bulletin, Vol. 15, No. 9, février 1973, page 2791. Par ailleurs, un dispositif permettant de compenser automatiquement l'inclinaison des configurations imprimées par une imprimante à projection d'encre, en inclinant l'une des électrodes de déviation est décrit dans le document "Patent Abstracts of Japan" Vol. 3, No. 96, 15 août 1979, page 44E130, JP-A-54-73637.

### Exposé de l'invention

L'un des principaux objets de la présente invention est donc de fournir un dispositif simple permettant de modifier la position physique de l'une au moins des électrodes de déviation afin d'obtenir une impression en italiques en provoquant une inclinaison des caractères ou des images imprimés.

D'autres objets, caractéristiques et avantages de la présente invention ressortiront mieux de l'exposé qui suit, fait en référence aux dessins annexés à ce texte, qui représentent un mode de réalisation préféré de celle-ci.

### Brève description des figures

La Figure 1 représente schématiquement une imprimante du type à projection d'encre continue et à commande de la charge.
La Figure 2 est une vue en perspective d'une partie d'un ensemble d'électrodes de déviation réalisé conformément à la présente invention.
La Figure 3 est une vue de face de l'ensemble de la Figure 2.
La Figure 4 est analogue à la Figure 3 et montre plus clairement, vue depuis le support d'impression, la position qu'occupent les électrodes de déviation lorsque l'impression est effectuée dans une première direction.
La Figure 5 est analogue à la Figure 4 et montre la position qu'occupent les électrodes de déviation lorsque l'impression a lieu dans la direction opposée.

### Description d'un mode de réalisation de l'invention

On a représenté sur la Figure 1 une imprimante à projection d'encre 10 du type à émission d'encre continue et à commande de la charge. Cette imprimante comprend un générateur de gouttes d'encre 11 auquel de l'encre provenant d'un réservoir, par exemple, est appliquée. Une vibration est impartie, de façon classique, à ce générateur au moyen, par exemple, d'un cristal piézo-électrique qui est excité par un circuit approprié de telle sorte que l'encre soit éjectée d'une buse 1 a sous la forme d'un jet 12. Ce jet se divise en gouttes 12a à une distance prédéterminée de la buse, à l'intérieur d'une électrode ou d'un anneau de charge 13, une charge étant alors impartie par l'électrode aux gouttes 12a en fonction de signaux représentatifs des images que l'on désire imprimer. Les gouttes d'encre 12a passent ensuite entre deux électrodes de déviation 14 et 15 entre lesquelles existe un champ électrique créé par une alimentation 9 de telle sorte qu'elles soient déviées et suivent, par exemple, une trajectoire 12b. La déviation verticale des gouttes d'encre est évidemment fonction de la grandeur de la charge impartie à chacune d'elles. Les gouttes frappent ensuite un support d'impression 16 et forment sur celui-ci une image telle qu'un symbole, un caractère, une configuration, etc ... , en l'occurrence la lettre "M" 17. Des espaces blancs sont obtenus en faisant en sorte qu'une charge faible ou nulle soit impartie aux gouttes d'encre lorsqu'elles sont formées à l'intérieur de l'électrode de charge 13, ces gouttes étant ensuite dirigées, après avoir traversé les plaques de déviation 14 et 15 et suivi la trajectoire 12c, vers une gouttière ou autre élément analogue 18 de manière à être ramenées par l'intermédiaire d'un système de circulation d'encre (non représenté) au générateur de gouttes d'encre 11.

Le générateur de gouttes d'encre, qui comprend la buse 11 a ainsi que l'électrode de charge 13, les électrodes de déviation 14 et 15 et la gouttière 18, sont montés sur un chariot 18 qui est entraîné, au moyen, par exemple, d'un dispositif d'entraînement 20 de manière à obtenir un déplacement horizontal de la suite de gouttes d'encre par rapport au support d'impression 16. Dans le cas de la Figure 1, le chariot se déplace donc perpendiculairement au plan de la feuille de papier sur laquelle cette figure est tracée.

La présente invention permet de commander l'inclinaison du champ électrique qui existe entre les électrodes de déviation 14 et 15, non seulement pour compenser l'inclinaison des caractères ou des images formés sur le support d'impression, mais aussi pour provoquer, le cas échéant, une inclinaison des caractères, afin, par exemple, de mettre en évidence certains d'entre eux. A cette fin, comme le montre la Figure 2, l'une au moins des électrodes de déviation est montée à rotation de telle sorte que sa position physique puisse être modifiée pour faire varier l'inclinaison dudit champ électrique; dans le cas de la réalisation préférée de l'invention, les deux électrodes de déviation sont ainsi montées. Comme le montre la figure, les électrodes 14 et 15 sont de préférence montées à l'intérieur d'un élément annulaire isolant ou diélectrique 21 et connectées à celui-ci, ledit élément 21 étant monté à rotation entre deux paliers 22 et 23 qui sont maintenus dans un châssis 24 comprenant une base 25 et des parois verticales 26a, 26b. Dans la réalisation préférée, l'axe de rotation de l'élément annulaire 21 passe par le centre de la buse 1 a et de l'électrode de charge 13, ou, à toutes fins pratiques, par la trajectoire suivie par les gouttelettes d'encre 12c qui ne font l'objet d'aucune déviation (et qui sont donc dirigées vers la gouttière).

Pour faire tourner l'élément annulaire 21 et, de ce fait, provoquer une inclinaison du champ électrique créé entre les électrodes de déviation 14 et 15, comme le montrent les Figures 2 et 3, un dispositif d'actionnement, constitué en l'occurrence par des transducteurs électromécaniques, tels que des solénoïdes 27 et 28 comportant des plongeurs 27a et 28a qui traversent le palier supérieur 22, est connecté à des languettes 21 a, 21b que comporte l'élément annulaire 21. Cette connection peut être réalisée au moyen d'un joint à rotule (comme on peut le voir sur les Figures 3 à 5) afin que l'élément annulaire 21 puisse tourner sans frotter contre les plongeurs 27a, 27b. Les solénoïdes sont de préférence connectés au palier supérieur 22 au moyen, par exemple, d'un étrier 29, et peuvent être respectivement excités au moyen, par exemple, des conducteurs 27b, 28b (le conducteur 30 étant le fil de masse).

Comme le montrent les Figures 4 et 5, l'élément annulaire 21 ainsi que les électrodes de déviation 14 et 15 peuvent être entraînés par le dispositif d'actionnement utilisé (les solénoïdes 27 et 28) de manière à se déplacer entre une première position telle que celle représentée sur la Figure 4, qui est classique pour un déplacement de la droite vers la gauche, et une seconde position, représentée sur la Figure 5, dans laquelle les électrodes de déviation sont inclinées aux fins de l'impression de caractères ou d'images de la gauche vers la droite.

Le dispositif d'actionnement peut être mis en service en excitant le conducteur 27b, par exemple, lorsque l'impression a lieu de droite à gauche, le solénoïde 28 pouvant être excité au moyen du conducteur 28b lorsque l'impression a lieu de gauche à droite. L'inclinaison peut être modifiée à tout moment en cours d'impression en excitant simplement le solénoïde opposé pour obtenir une impression en italique destinée, par exemple, à mettre en évidence ou à "souligner" certains caractères.

L'excitation peut être effectuée par n'importe quel moyen commode. Par exemple, dans l'imprimante IBM 6640, des commutateurs peuvent être connectés au châssis aux extrémités opposées du parcours du chariot de manière à fournir une sortie électrique indiquant une position de "fin de course" du chariot. La sortie fournie par ces commutateurs peut éventuellement servir à exciter l'un ou l'autre des solénoïdes. Par ailleurs, si l'imprimante fonctionne dans le mode conversationnel, on peut prévoir un commutateur permettant à l'opérateur d'exciter tour à tour les solénoïdes pour modifier l'inclinaison du champ électrique de manière à mettre en évidence certains caractères.

Le dispositif peu compliqué de la présente invention permet donc, dans une imprimante à projection d'encre, de commander l'inclinaison des images imprimées, en assurant la rotation de l'une au moins des électrodes de déviation, et, dans le cas de la réalisation préférée, des deux électrodes.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, en remplaçant certains éléments par leurs équivalents dans le cadre défini par les revendications.

## Revendications

1. Imprimante à projection d'encre, du type comprennant:
une buse (11) qui émet une suite de gouttes d'encre (12) selon une trajectoire prédéterminée;
une électrode de charge (13) permettant d'impartir une charge aux gouttes d'encre en fonction d'un signal d'impression;
une paire d'électrodes de déviation (14, 15) montées à l'intérieur d'un élément annulaire (21) et des moyens permettant de créer entre celles-ci un champ électrique pour dévier les gouttes d'encre qui les traversent en fonction de la grandeur de la charge impartie aux différentes gouttes d'encre;
un support d'impression (16) sur lequel sont formées des images en fonction de la charge impartie aux gouttes d'encre déviées;
un chariot (19) sur lequel sont montées ladite buse, ladite électrode de charge et, à rotation autour de l'axe de ladite buse (11) et de ladite électrode de charge (13), ledit élément annulaire (21) entourant lesdites électrodes de déviation (14, 15), et des moyens d'entcaînement (20) permettant d'entraîner ledit chariot (19) relativement audit support d'impression (26),
des moyens d'actionnement permettant de modifier l'inclinaison desdites électrodes de déviation (14, 15),
caractérisée en ce que lesdits moyens d'actionnement comportent un transducteur électromécanique (27, 28), un châssis (24) et des moyens permettant de coupler ledit transducteur électromécanique audit élément annulaire.

2. Imprimante à projection d'encre selon la revendication 1, caractérisée en ce que ledit élément annulaire (21) comporte deux languettes (21 a, 21 b) et des moyens reliant lesdites languettes audit transducteur électromécanique (27, 28) de manière à entraîner ledit élément annulaire (21) d'une première à une deuxième position.

3. Imprimante à projection d'encre selon la revendication 2, caractérisée en ce que ledit transducteur électromécanique comporte deux solénoïdes (27, 28).

4. Imprimante à projection d'encre selon la revendication 2 ou 3, caractérisée en ce que lesdites languettes (21a, 21b) s'étendent radialement depuis ledit élément annulaire (21).

## Patentansprüche

1. Tintenstrahlschreiber mit:
- einer Duese (11), die eine Folge von Tintentropfen (12) auf einer vorbestimmten Austosssbahn abgibt;
- einer Ladeelektrode (13), die es gestattet, die Tintentropfen mit einer Ladung einem Abdrucksignal entsprechend zu versehen,
- einem Paar von innerhalb eines ringfoermigen Elements (21) angeordneten Ablenkelektroden (14, 15) und Mittel zur Herstellung eines elektrischen Feldes zwischen den beiden Ablenkelektroden, so dass die durch die letztere durchfliessenden Tintentropfen in Abhaengigkeit von der Groesse der den verschiedenen Tintentropfen zugeweisenen Ladung abgelenkt werden koennen,
- einem Aufzeichnungsstraeger (16), auf dem die Bilder in Abhaengigkeit von der den abgelenkten Tintentropfen zugewiesenen Ladung gebildet sind,
- einem Wagen (19), worauf die Duese, die Ladeelektrode und auch drehbar um die Axis der Duese (11) und der Ladeelektrode (13) das ringfoermige die Ablenkelektroden (14, 15) umhuellende Element (21) und Antriebsmittel (20) zum Antrieb des Wagens im Verhaeltnis zu dem Aufzeichnungsstraeger (26) angeordnet sind, Betaetigungsmitteln zur Aenderung der Neigung der Ablenkelektroden (14, 15) dadurch gekennzeichnet, dass die Betaetigungsmittel einen elektromekanischen Transduktor, ein Gestell (24) und Mittel zur Kopplung des elektromekanischen Transduktors an dem ringfoermigen Element aufweisen.

2. Tintenstrahlschreiber nach Anspruch 1, dadurch gekennzeichnet, dass das ringfoermige Element (21) zwei Finger (21 a, 21 b) und Mittel zur Verbindung dieser Finger mit dem elektromekanischen Transduktor (27, 28) aufweist, so dass das ringfoermige Element (21) von einer ersten bis auf einer zweiten Stellung angetrieben werden kann.

3. Tintenstrahlschreiber nach Anspruch 2, dadurch gekennzeichnet, dass der elektromekanische Transduktor zwei Solenoids (27, 28) aufweist.

4. Tintenstrahlschreiber nach Anspruch 2 oder 3, dadurch gekennzeichnet, dass die Finger (21 a, 21b) sich ab dem ringfoermigen Element (21) radial erstrecken.

## Claims

1. Ink jet printer of the type comprising:
a nozzle (11) for emitting a stream of ink drops (12) in a predetermined path,
a charging electrode (13) for charging the ink drops in accordance with a print signal,
a pain of deflection electrodes (14, 15) mounted inside a ring element (21) and means for forming an electric field intermediate said electrodes for deflecting the ink drops passing between said electrodes in accordance with the amplitude of the charge applied to the ink drops,
a print receiving means (16) on which are formed images indicative of the charge applied to the deflected ink drops,
a carrier (19) carrying said nozzle, said charging electrode and on which is rotatably mounted about the axis of said nozzle (11) and said charging electrode (13), said ring element (21) containing said deflecting electrodes (14, 15), and drive means (20) for driving said carrier (19) with respect to said print receiving means (26)
Actuator means for altering the inclination of said deflecting electrodes (14, 15),
characterized in that said actuator means comprises an electromechanical transducer means (27, 28),
a frame means (24) and means coupling said electromechanical transducer means to said ring element.

2. Ink jet printer in accordance with claim 1, characterized in that said annular element (21) comprises two ears (21 a, 21 b) and means connecting said ears to said electromechanical transducer means (27, 28) to move said ring element (21) from a first position to a second position.

3. Ink jet printer in accordance with claim 2, characterized in that said electromechanical transducer means comprises two solenoids (27, 28).

4. Ink jet printer in accordance with claim 2 or 3, characterized in that said ears (21a, 21 b) project radially from said ring element (21).
